# EUROPÄISCHE PATENTANMELDUNG

(11) **EP 1 754 843 A1**
(43) Veröffentlichungstag der Anmeldung: **21.02.2007**
(21) Anmeldenummer: 06012141.5
(22) Anmeldetag: 13.06.2006
(51) Int. Cl.: E04C 5/06

(54) **Bauelement zur Schubbewehrung**

(30) Priorität: 18.08.2005 DE 20513048 U
(71) Anmelder: SCHÖCK BAUTEILE GmbH, D-76534 Baden-Baden (DE)
(72) Erfinder: Wild, Nikolaus, 61381 Friedrichsdorf (DE)
(74) Vertreter: Blumenröhr, Dietrich

(57) **Zusammenfassung**

Die Erfindung betrifft ein Bauelement zur Schubbewehrung von Betonbauteilen, bestehend aus einer Mehrzahl von Schubbewehrungsbügeln (2), wobei das Bauelement (1) dadurch als Durchschlagsicherung verwendbar ist, dass dessen Schubbewehrungsbügel aus Kopfbolzen (2) bestehen, dass die Kopfbolzen U-förmig ausgebildet sind und dass sie endständige Bolzenköpfe (7, 8) aufweisen.

## Beschreibung

Die Erfindung betrifft ein Bauelement zur Schubbewehrung von Betonbauteilen, bestehend aus einer Mehrzahl von Schubbewehrungsbügeln.

Schubbewehrungsbügel, die auch als Schubzulagen bezeichnet werden, werden in Betonbauteilen wie Platten, Balken, Trägern und dergleichen zur Aufnahme von Schubkräften verwendet und dienen meist dazu, mit zusätzlichen Biege- bzw. Biegezugbewehrungen versehen zu werden. Übliche Schubbewehrungsbügel sind O- bzw. U-förmig geformt und oft auch in Gruppen zu Schubbewehrungskörben zusammengefasst und bestehen aus einem Draht- oder Stabmaterial, dessen Enden entweder ― bei der O-Form ― aneinander festgelegt sind oder dessen Enden ― bei der U-Form ― nach innen am Ende der U-Schenkel umgebogen sind, um eine formschlüssige Verbindung mit dem Beton einzugehen.

Der vorliegenden Erfindung liegt nun die Aufgabe zugrunde, ein Bauelement zur Schubbewehrung mit den genannten Schubbewehrungsbügeln so auszubilden, dass die mit ihm bewehrten Betonbauteile durchschlagsicher sind, um damit beispielsweise Kernkraftwerke, atomare Lager etc. gegen große Krafteinwirkungen von außen und beispielsweise gegen Flugzeugabstürze zu schützen. Bei den bekannten Schubbewehrungs-Bauelementen hat es sich erwiesen, dass die dort verwendeten Schubbewehrungsbügel entweder nicht ausreichend stabil sind, da deren endständige Umbiegungen bei extremen Krafteinwirkungen zurückgebogen werden bzw. die formschlüssige Verbindung aufgehoben wird; oder aber die Schubbewehrungsbügel sind bei der genannten O-Form aneinander festgelegt (beispielsweise durch Schweißverbindung), wodurch aber die zusätzliche Bauteilbewehrung, also beispielsweise Biege- oder Längsbewehrung nicht bzw. nur sehr umständlich zusammen mit den Schubbewehrungsbügeln in das zu bewehrende Bauteil eingesetzt werden können.

Die genannte Aufgabe wird erfindungsgemäß dadurch gelöst, dass das Bauelement zur Verwendung als Durchschlagsicherung für Betonbauteile wie Außenwände von Kernkraftwerken etc. aus Doppelkopfbolzen bestehen, und dass die Doppelkopfbolzen U-förmig ausgebildet sind und endständige Bolzenköpfe aufweisen. Durch die Verwendung der bei Schubbewehrungs-Bauelementen durchaus üblichen Doppelkopfbolzen ergibt sich schon einmal ein statischer Vorteil gegenüber den genannten Schubzulagen bzw. Schubbewehrungs-Drahtkörben. Vor allem sorgen aber die endständigen Bolzenköpfe für den nötigen formschlüssigen Verbund zwischen dem Bauelement zur Schubbewehrung und dem Beton, so dass die so ausgebildeten Schubbewehrungsbügel bei insbesondere dynamischer Krafteinwirkung von außen den Formschluss mit dem umgebenden Beton nicht aufgeben und damit als Durchschlagsicherung fungieren können.

Die U-förmig gebogenen Kopfbolzen werden überwiegend in vertikaler Ebene eingebaut mit zwei zueinander parallelen, insbesondere vertikalen Schenkeln und einer hierzu senkrechten, insbesondere horizontalen Basis, die die beiden Schenkel verbindet. Die bei Ausbildung als Durchschlagsicherung aufzunehmende Krafteinwirkung erfolgt in der Regel von oben parallel zu den beiden Schenkeln, wobei die Basis die größte Krafteinleitungszone bildet. Wird in Folge der äußeren Krafteinwirkung versucht, die horizontale Basis weiter in Richtung der Schenkel, also insbesondere nach unten zu drücken, wobei die beiden Schenkel dieser vertikalen Bewegung entlang ihrer Erstreckungsrichtung nicht allzu große Widerstände entgegensetzen können, so sorgen aber die beiden endständigen Bolzenköpfe aufgrund ihrer gegenüber den Schenkeln extremen Querschnittserweiterung für den nötigen Formschluss und halten damit den gesamten Schubbewehrungsbügel in Position.

In üblicher Weise sind die endständigen Bolzenköpfe kegelstumpfförmig ausgebildet und an die Schenkel beispielsweise angeschweißt, über eine Muffenverbindung angefügt, durch einen Stauchprozess angeformt oder dergleichen.

Die U-förmig gebogenen Kopfbolzen können aus mehreren stabförmigen Einzelteilen bestehen, die aneinander insbesondere durch eine Schweißverbindung festgelegt sind, wobei beispielsweise einzelne Kopfbolzen mit nur einem endständigen Bolzenkopf die wesentlichen Teile der U-Schenkel bilden und ein zusätzliches Stabelement U-förmig umgebogen ist und im Wesentlichen die U-Basis enthält.

Die endständigen Bolzenköpfe der U-förmig gebogenen Kopfbolzen weisen eine sich senkrecht zur Achse der Kopfbolzen erstreckende Stirnseite auf, wobei die beiden Stirnseiten der beiden Bolzenköpfe eines U-förmigen Kopfbolzens in einer gemeinsamen Ebene liegen.

Besonders wichtig für das Einbauen des Bauelements zur Schubbewehrung und auch für die Funktion als Durchschlagsicherung ist es, dass die U-förmig gebogenen Kopfbolzen eine auf der lastzugewandten Seite, also insbesondere eine nach oben offene U-Form aufweisen, so dass die Bauteilbewehrung leicht, insbesondere von oben in die U-Form eingesetzt und so auf den jeweils vorgegebenen Höhenpositionen angeordnet werden können, was bei einem Schubbewehrungsbügel mit geschlossener Form oder bei einem Schubbewehrungsbügel mit nach unten offener U-Form nicht möglich wäre. Hierdurch befindet sich die geschlossene Basis der U-Bügel auf der lastabgewandten Seite und sorgt so für die nötige Stabilität der Schubbewehrung, die durch die beiden angeschlossenen Kopfbolzen und durch deren Verankerung in der lastzugewandten Zone unterstützt wird.

Zweckmäßigerweise sind mehrere Schubbewehrungsbügel über ein gemeinsames Verbindungselement aneinander festgelegt, um so den Einbau in das Betonbauteil zu vereinfachen.

Des weiteren empfiehlt es sich, wenn die Schubbewehrungsbügel über Abstandshalter auf der unteren Bauteilschalung aufstellbar sind. Hierdurch lässt sich das Bauelement zur Schubbewehrung in der nötigen Höhenposition einbauen und insbesondere mit der vorgeschriebenen Mindestbetondeckung.

Weitere Merkmale und Vorteile der vorliegenden Erfindung ergeben sich aus der nachfolgenden Beschreibung eines Ausführungsbeispiels anhand der Zeichnung, die in Figur 1 einen Vertikalschnitt durch ein erfindungsgemäßes Bauelement zur Schubbewehrung 1 zeigt. Dieses Bauelement zur Schubbewehrung weist im dargestellten Fall einen Schubbewehrungsbügel 2 als wesentliches Bauteil auf und ist in ein Betonbauteil 3 (beispielsweise in einen balkenförmigen Betonträger) eingebaut. Der Schubbewehrungsbügel besteht aus einem Kopfbolzen 2, der U-förmig gebogen ist und zwei U-Schenkel 4, 5 und eine U-Basis 6 sowie zwei endständige Bolzenköpfe 7, 8 aufweist.

Die U-Schenkel 4, 5 sind aus zylindrischem Stabmaterial mit Rippen 9 an ihrer Außenseite zur Verbesserung der formschlüssigen Verbindung mit dem umgebenden Beton 3 ausgebildet und sind über die gemeinsame U-Basis 6 verbunden, die aus demselben Material besteht und in horizontaler Richtung an den unteren Enden der U-Schenkel verläuft. An den oberen Enden weisen die U-Schenkel 4, 5 die genannten endständigen Bolzenköpfe 7, 8 auf, die kegelstumpfförmig ausgebildet sind mit in horizontaler Richtung verlaufenden Stirnseiten 7a, 8a.

In Figur 1 ist zusätzlich zu dem Bauelement zur Schubbewehrung eine weitere Längsbewehrung 10 bestehend aus in horizontaler Richtung auf unterschiedlichen Höhenniveaus parallel zueinander verlaufenden Metallstäben dargestellt. Es ist unschwer erkennbar, dass die nach oben offene U-Form ein nachträgliches Einsetzen dieser Längsbewehrungsstäbe 10 ermöglicht, was bei einem Schubbewehrungsbügel mit nach unten offener U-Form oder einem umlaufenden geschlossenen Schubbewehrungsbügel nicht der Fall wäre.

Was nun die gewünschte Durchschlagsicherung betrifft, so ist in Figur 1 die von außen aufgebrachte Kraft in Richtung A angedeutet, die vom erfindungsgemäßen Bauelement zur Schubbewehrung abgefangen werden muss, wobei die endständigen Bolzenköpfe 7, 8 aufgrund ihres größeren Querschnitts als die angrenzenden U-Schenkel 4, 5 für den nötigen Formschluss und damit für die nötige Fixierung des Bauelements zur Schubbewehrung im Betonbauteil sorgen.

Zusammenfassend bietet die vorliegende Erfindung den Vorteil, mit einfachen Mitteln ein Bauelement zur Schubbewehrung zur Verfügung zu stellen, das einerseits als Durchschlagsicherung fungieren kann und andererseits aber auch den Einbau der zusätzlichen Bauteilbewehrung nicht behindert.

## Patentansprüche

1. Bauelement zur Schubbewehrung von Betonbauteilen, bestehend aus einer Mehrzahl von Schubbewehrungsbügeln (2),
**dadurch gekennzeichnet,**
**dass** das Bauelement (1) dadurch als Durchschlagsicherung verwendbar ist, dass dessen Schubbewehrungsbügel aus Kopfbolzen (2) bestehen, dass die Kopfbolzen U-förmig ausgebildet sind und dass sie endständige Bolzenköpfe (7, 8) aufweisen.

2. Bauelement nach Anspruch 1,
**dadurch gekennzeichnet,**
**dass** die U-förmig gebogenen Kopfbolzen (2) aus mehreren stabförmigen Einzelteilen bestehen und dass die Einzelteile aneinander insbesondere durch eine Schweißverbindung festgelegt sind.

3. Bauelement nach zumindest einem der vorstehenden Ansprüche,
**dadurch gekennzeichnet,**
**dass** die endständigen Bolzenköpfe (7, 8) der U-förmig gebogenen Kopfbolzen (2) an den oberen Enden der Kopfbolzen angeordnet sind und eine sich senkrecht zur Achse der Kopfbolzen erstreckende Stirnseite (7a, 8a) aufweisen, und dass die beiden Stirnseiten der beiden Bolzenköpfe eines U-förmig gebogenen Kopfbolzens in einer gemeinsamen Ebene liegen.

4. Bauelement nach zumindest einem der vorstehenden Ansprüche,
**dadurch gekennzeichnet,**
**dass** die U-förmig gebogenen Kopfbolzen (2) zwei zueinander parallele, insbesondere vertikale U-Schenkel (4, 5) und eine hierzu senkrechte, insbesondere horizontale U-Basis (6) aufweisen.

5. Bauelement nach zumindest einem der vorstehenden Ansprüche,
**dadurch gekennzeichnet,**
**dass** die U-förmig gebogenen Kopfbolzen (2) eine auf der lastzugewandten Seite, insbesondere nach oben offene U-Form aufweisen.

6. Bauelement nach zumindest einem der vorstehenden Ansprüche,
**dadurch gekennzeichnet,**
**dass** mehrere Schubbewehrungsbügel (2) über ein gemeinsames Verbindungselement aneinander festgelegt sind.

7. Bauelement nach zumindest einem der vorstehenden Ansprüche,
**dadurch gekennzeichnet,**
**dass** die Schubbewehrungsbügel (2) über Abstandshalter auf einer Schalung des Betonbauteils (3) aufstellbar sind.

8. Bauelement nach zumindest einem der vorstehenden Ansprüche,
**dadurch gekennzeichnet,**
**dass** sich die Kopfbolzen (2) in vertikaler Ebene erstrecken.
